# EUROPÄISCHE PATENTSCHRIFT

(11) **EP 1 238 443 B1**
(45) Veröffentlichungstag und Bekanntmachung des Hinweises auf die Patenterteilung: **20.12.2006**
(21) Anmeldenummer: 01980440.0
(22) Anmeldetag: 26.09.2001
(51) Int. Cl.: H01R 12/08

(54) **VERFAHREN ZUM BESTÜCKEN EINES GEGENSTANDES MIT EINEM AUS ZUMINDEST EINEM FLACHLEITER GEBILDETEN KABELBAUM UND AN DIESEN ANGESCHLOSSENEN ELEKTRISCHEN/ELEKTRONISCHEN GERÄTEN**
METHOD FOR FITTING AN OBJECT WITH A CABLE FORM COMPRISING AT LEAST ONE FLAT CONDUCTOR, AND ELECTRIC/ELECTRONIC DEVICES CONNECTED THERETO
PROCEDE POUR EQUIPER UN OBJET D'UN FAISCEAU DE CABLES CONSTITUE D'AU MOINS UN CONDUCTEUR PLAT ET APPAREILS ELECTRIQUES/ELECTRONIQUES CONNECTES A CELUI-CI

(30) Priorität: 30.09.2000 DE 10048693
(43) Veröffentlichungstag der Anmeldung: 11.09.2002
(73) Patentinhaber: Leopold Kostal GmbH & Co. KG, 58507 Lüdenscheid (DE)
(72) Erfinder: WELSCHHOLZ, Jörg, 58849 Herscheid (DE); DREES, Roland, 59199 Bönen (DE); BENDICKS, Norbert, 58675 Hemer (DE); KERKMANN, Detlef, 58769 Nachrodt (DE); ESDERS, Berthold, 58579 Schalksmühle (DE)
(86) Internationale Anmeldenummer: PCT/EP2001/011112
(87) Internationale Veröffentlichungsnummer: WO 2002/031925

(56) Entgegenhaltungen:
- EP-A- 0 961 351
- US-A- 4 717 357
- US-A- 5 044 980
- US-A- 6 033 234
- US-A- 6 118 666

## Beschreibung

Die Erfindung betrifft ein Verfahren zum Bestücken eines Gegenstandes mit einem aus zumindest einem flexiblen Flachleiter gebildeten Kabelbaum sowie mit an dem zumindest einen Flachleiter angeschlossenen elektrischen/elektronischen Geräten sowie eine Verwendung eines solchen Verfahrens. Ferner betrifft die Erfindung ein System mit mehreren elektrischen/elektronischen Geräten, mit einem aus zumindest einem flexiblen Flachleiter gebildeten Kabelbaum sowie mit einem mit den elektrischen/elektronischen Geräten zu bestückenden Gegenstand.

Es sind zahlreiche Anwendungen bekannt, bei denen bestimmte Gegenstände mit elektrischen und/oder elektronischen Geräten zu bestücken sind und diese Geräte miteinander bzw. zu ihrem externen Anschluß an ein vorhandenes System zu verkabeln sind. Ist vorgesehen, daß der Gegenstand mit seinen Geräten an eine andere Einheit oder ein vorhandenes System angeschlossen werden soll, ist in die elektrische Verkabelung ebenfalls ein Anschlußstecker integriert. Je nach Ausgestaltung des Gegenstandes, der Geräte und dem vorgesehenen Bestückungsverfahren kann zunächst der Gegenstand mit dem zumindest einen Flachleiter und anschließend mit den zu montierenden Geräten bestückt werden. Eine elektrische Kontaktierung der Geräte mit einzelnen Leitern des Leitungssatzes erfolgt unter Einsatz von Steckverbindern, wobei die zu kontaktierenden Leiterenden eines Flachleiterabschnittes ein entsprechendes Steckverbindungsteil - entweder als Steckerteil oder als Steckbuchsenteil ausgebildet - tragen. Eine elektrische Verbindung zwischen den Leitern und den elektrisch leitenden Teilen des an dem Ende eines Leiters angeordneten Steckverbindungsteils erfolgt üblicherweise über einen Crimp-Anschluß oder durch ein Fügeverfahren.

Als Leitungssatz werden vor allem zur Bestückung größerer Gegenstände in zunehmenden Umfange Flachleiter-Bandkabel - sogenannte flexible Folienleiter - eingesetzt. Bei einer Ausrüstung größerer Gegenstände mit den notwendigen elektrischen/elektronischen Geräten, beispielsweise bei einem Türtechnikträger, ist die Handhabung der Flachleitungen bzw. des daraus gebildeten Kabelbaumes unter Einhaltung der gewünschten Ausdehnung und Erstreckung aufgrund seiner Größe und seines biegeschlaffen Zustandes umständlich. Zur Ausbildung eines solchen Kabelbaumes kann ein Abschnitt eines Flachleiters mit der ausreichenden Anzahl an elektrischen Leitern zurecht geschnitten und durch Abknicken bestimmter Flachleiteräste in die gewünschte Kabelbaumform gebracht werden. Dieser Prozeß ist jedoch aufwendig und birgt grundsätzlich die Gefahr in sich, daß bei der Herstellung der Knicke zum gewünschten Richtungswechsel eines Flachleiterastes an der Knickstelle die Leiter brechen. Daher muß der Vorgang des Knickens oder Biegens mit besonderer Sorgfalt durchgeführt werden. Maschinell ist die Erstellung derartiger aus einem größeren Flachleiterabschnitt hergestellter Kabelbäume nur mit einem unverhältnismäßig hohen Aufwand realisierbar. Zudem weisen sämtliche darin enthaltenen Leiter dieselbe Querschnittsfläche auf, so daß eine unterschiedliche Konfektionierung zwischen strombelasteten Leitungen und Signalleitungen nicht möglich ist. Ferner besteht die Möglichkeit zur Erstellung eines solchen Kabelbaumes, einzelne, ggf. auch unterschiedlich dimensionierte und konfektionierte Flachleiter durch geeignete Verbindungen, beispielsweise durch Einsatz von Jumperverbindern miteinander zur Ausbildung des gewünschten Kabelbaumes zu verbinden. Zu diesem Zweck müssen jedoch sämtliche, miteinander in elektrische Verbindungen miteinander zu stellende Leiter der einzelnen Flachleiter mit solchen Verbindern ausgerüstet werden.

Diese Problematik der umständlichen Handhabung eines solchen Kabelbaumes kann (theoretisch) vermieden werden, wenn die Gegenstände mit der sogenannten MID-Technik (Molded Interconnect Device) mit den notwendigen elektrischen Leitungen ausgerüstet werden. Bei diesem Verfahren werden die Leiterbahnen zumeist über ein Bedruckungsprozeß auf den Gegenstand aufgebracht. Zum Kontaktieren darauf angeordneter Geräte dienen kleine Öffnungen, in die jeweils ein Kontaktstift eingelötet wird. Ein solcher Kontaktstift kann dann mittels eines Steckverbinders kontaktiert werden. Die MID-Technik ist jedoch nicht geeignet, um größere Gegenstände auszurüsten, insbesondere wenn die Querschnittsfläche der eingesetzten Leiter eine bestimmte Größe aufweisen soll, wie dies beispielsweise bei dem einem Türtechnikträger eines Kraftfahrzeuges zugeordneten Kabelbaum der Fall ist.

Ausgehend von diesem diskutierten Stand der Technik liegt der Erfindung daher die Aufgabe zugrunde, ein Verfahren zum Ausrüsten eines Gegenstandes der eingangs genannten Art bereit zu stellen, welches nicht nur zum Ausrüsten größerer Gegenstände auch mit unterschiedlichen Flachleitern zum Ausbilden eines Kabelbaumes möglich ist, sondern welches besonders einfach und mit wenigen Verfahrensschritten auch unter wirtschaftlichen Aspekten selbst bei einer Handhabung großer biegeschlaffer Kabelbäume durchführbar ist.

Ferner liegt der Erfindung die Aufgabe zugrunde, ein eingangs genanntes System bereitzustellen, mit dem eine Bestückung auch größerer Gegenstände mit individuell konzipierten Kabelbäumen aus Flachleitern gebildet mit einfachen Mitteln und vertretbaren wirtschaftlichen Aufwand möglich ist.

Die verfahrensbezogene Aufgabe wird durch die in den Ansprüchen 1 oder 5 gekennzeichneten Verfahren gelöst. Die systembezogene Aufgabe wird erfindungsgemäß dadurch gelöst, daß der Gegenstand zur Ausbildung jeweils eines Steckverbindungsteils zum Kontaktieren der auf diesem zu montierenden elektrischen/elektronischen Geräte über ein Element zur Ausbildung des einen Teils des Steckverbinders und die zu montierenden elektrischen/elektronischen Geräte über ein entsprechend komplementär ausgebildetes Steckverbindungsteil verfügen.

Bei dem erfindungsgemäßen Verfahren gemäß Anspruch 1 dient der Gegenstand selbst, beispielsweise ein Türtechnikträger, als Montagetisch und Werkstückträger, auf dem zumindest ein Flachleiter zur Ausbildung eines Kabelbaums in seine bestimmungsgemäße Ausdehnung und Erstreckung gebracht und daran fixiert wird. Durch die tatsächliche Ausbildung bzw. Entfaltung des Kabelbaumes in seiner bestimmungsgemäßen, auch großen Erstreckung auf dem Gegenstand selbst ist eine isolierte Handhabung des Kabelbaumes alleine, etwa von einer anderen Unterlage auf den Gegenstand vermieden. Vor einem Anordnen des Flachleiters auf dem Gegenstand sind diejenigen Abschnitte des Flachleiters, an denen elektrische/elektronische Geräte kontaktiert werden sollen, abisoliert, zweckmäßigerweise nur einseitig, so daß die zu kontaktierenden Leiter in dem Flachleiterabschnitt frei gelegt sind. Der Gegenstand dient jedoch nicht nur als Montagetisch, sondern umfaßt auch Elemente zur Ausbildung des einen Teils eines Steckverbinders unter Einsatz der abisolierten Flachleiterabschnitte. Diese Abschnitte der Flachleiter erstrecken sich bei ihrer Anordnung auf dem Gegenstand über ein solches Element. Bei den Elementen zur Ausbildung eines Steckverbinders kann es sich beispielsweise um einen von dem Gegenstand abragenden Kontaktsteg handeln, wenn der Gegenstand ein männliches Steckerverbindungsteil aufweisen soll. Für den Fall, daß dem Gegenstand jedoch ein weibliches Steckverbindungsteil zugeordnet ist, kann es sich bei einem solchen Element um eine rechteckige Durchbrechung in dem Gegenstand handeln. Die eingesetzten elektrischen/elektronischen Geräte umfassen ein jeweils komplementär ausgebildetes Steckverbindungsteil, welches als Buchse zur Kontaktierung eines auf dem Gegenstand befindlichen männlichen Steckverbindungsteils oder als männliches Steckverbindungsteil zum Einführen in die in dem Gegenstand eingebrachte Durchbrechung ausgebildet ist. Im letzteren Fall wird der oberhalb der Durchbrechung liegende Abschnitt des Folienleiters bei dem Einsteckvorgang mit in die Durchbrechung eingezogen, so daß anschließend die Durchbrechung mit dem darin schlaufenartig gehaltenen Flachleiterabschnitt eine Buchse bildet. Die elektrischen/elektronischen Geräte werden in geeigneter Weise an dem Gegenstand befestigt, welches beispielsweise durch Schraubverbindungen oder Clipsverbindungen realisiert sein kann.

Das Verfahren gemäß Anspruch 5 unterscheidet sich von dem Verfahren gemäß Anspruch 1 dadurch, daß die Erstellung des Kabelbaums nicht auf dem Gegenstand selbst sondern auf einem Zwischenträger erfolgt. Dabei ist vorgesehen, daß die Oberfläche des Zwischenträgers, auf dem die Anordnung der zumeist mehreren Flachleiter vorgenommen wird, eine gegenüber der Oberfläche des zu bestückenden Gegenstandes negative Oberfläche aufweist. Die Verwendung eines solchen Zwischenträgers ist in solchen Fällen sinnvoll, in denen bei der Anordnung und Ausbildung des auf dem Gegenstand zu bildenden Kabelbaumes solche Verfahrensschritte vorgenommen werden sollen, die möglicherweise eine Beschädigung des eigentlichen Gegenstandes zur Folge hätten. Beispielsweise eignet sich der Einsatz eines Zwischenträgers dann, wenn auf diesem mehrere einzelne Flachleiter bzw. deren darin enthaltene elektrischen Leiter zur Ausbildung des gewünschten Kabelbaumes miteinander durch ein Fügeverfahren, beispielsweise durch Laserschweißen oder durch UItraschallschweißen verbunden werden sollen. Zur Durchführung eines solchen Verfahrens wird eine beidseitige Zugänglichkeit der Fügestelle benötigt, so daß zu diesem Zweck der Zwischenträger an diesen Stellen eine Durchbrechung aufweisen kann, was gegebenenfalls bei dem Gegenstand, wie beispielsweise bei einem Türtechnikträger unerwünscht ist. Durch die Ausbildung des Zwischenträgers mit einer negativen, komplementär zur Oberfläche des eigentlichen zu bestückenden Gegenstandes kann auf einfache Weise eine Übergabe des auf dem Zwischenträger gebildeten Kabelbaumes auf den Gegenstand dadurch herbeigeführt wer den, daß der Zwischenträger mit dem Kabelbaum und der Gegenstand zusammengeführt werden, so daß der auf dem Zwischenträger gebildete Kabelbaum sandwichartig zwischen den beiden Elementen angeordnet ist. Der Gegenstand weist geeignete Verbindungsmittel auf, damit der Kabelbaum bei einem Trennen der beiden Elemente voneinander an dem Gegenstand verbleibt. Beispielsweise kann der Gegenstand Klebepunkte aufweisen, an denen der Flachleiter haften bleibt. Andere Verbindungstechniken, beispielsweise Rast- oder Clipsverbindungen sind ebenfalls denkbar.

Bei dem Verfahren gemäß Anspruch 5 erfolgt sozusagen ein Transfer zwischen dem auf dem Zwischenträger befindlichen und in seine endgültige Erstreckung gebrachten Kabelbaum und dem eigentlichen zu bestückenden Gegenstand. Somit der Zwischenträger als Werkzeug zum Ausrüsten des als Formteil ausgebildeten Gegenstandes. Dabei kann ebenfalls vorgesehen sein, daß auf dem Zwischenträger diejenigen elektrischen/elektronischen Geräte angeordnet werden, mit denen der Gegenstand bzw. das Formteil anschließend ausgerüstet werden sollen. Eine solche Anordnung erscheint vor allem dann zweckmäßig, wenn eine Bestückung eines Gegenstandes in mehreren übereinanderliegenden Ebenen erfolgen soll, da dann jeweils durch den Zwischenträger eine Arbeitsgrundlage bereitgestellt ist und eine Übergabe auf dem Gegenstand erst dann erfolgt, wenn diese Lage fertig montiert und verdrahtet ist.

Insbesondere bei einer Ausbildung von dreidimensional verlaufenden Kabelbäumen kann der Zwischenträger ebenfalls dazu eingesetzt werden, um bei dem Vorgang der Übergabe den Kabelbaum in seine entsprechende dreidimensionale Konfigurierung zu bringen, nachdem dieser zuvor in der Ebene des Zwischenträgers in seiner bestimmungsgemäße Erstrekkung gebracht worden ist. Es wird dann der Vorgang des Zusammenfügens gleichzeitig zur Verformung des Kabelbaumes in der dritten Dimension benutzt.

Auch bei dem Verfahren gemäß Anspruch 5 unter Einsatz eines Zwischenträgers sind zweckmäßigerweise die Steckverbindungsteile zum Kontaktieren der elektrischen/elektronischen Geräte unter Einbeziehung der Flachleiter an dem mit dem Kabelbaum bestückten Gegenstand vorgesehen. Entsprechend der Ausgestaltung des dem Gegenstand zugeordneten Steckverbindungsteils weist der Zwischenträger entsprechende Negativstrukturen auf.

Die Beschreibung der beanspruchten Verfahren macht deutlich, daß diese dazu geeignet sind, Gegenstände mit dezentral darauf angeordneten elektrischen/elektronischen Geräten auszurüsten, wenn der Kabelbaum aus mehreren einzelnen Flachleitern hergestellt werden soll. Die zur Verbindung der elektrischen Leiter der einzelnen Flachleiter vorgesehenen Abschnitte, die beispielsweise durch ein Fügeverfahren miteinander verbunden werden, sind zuvor entsprechend abisoliert und auf dem Gegenstand oder dem Zwischenträger in diesen Bereichen überlappend angeordnet, so daß zum Zuführen der einzelnen Fügestellen an beispielsweise einen Ultraschweißautomaten der Gegenstand bzw. der Zwischenträger als stabile Arbeitsunterlage zugeführt wird und nicht einzelne Enden oder Abschnitte der flexiblen Folienleiter. Insbesondere, wenn winklige, insbesondere schiefwinklige Abgänge von einem zentralen Flachleiterabschnitt hergestellt werden sollen, ist die Anordnung der einzelnen Abschnitte auf dem Gegenstand bzw. dem Zwischenträger vorteilhaft, da sich die einzelnen Flachleiterabschnitte bereits in ihrer bestimmungsgemäßen Anordnung befinden und in dieser Anordnung dem Fügeautomaten zugeführt werden können. Die Abgänge, die nicht in dem bestimmungsgemäßen Winkel ausgeführt werden, führen dazu, daß der abgehende Flachleiterast zum Erreichen des zu kontaktierenden elektrischen/elektronischen Gerätes gebogen werden muß, so daß dieser nicht mehr flach auf der Oberfläche des Gegenstandes aufliegt. Dies ist jedoch mit dem erfindungsgemäßen Verfahren verhindert.

Durch Bereitstellen einer Arbeitsgrundlage, auf dem der Kabelbaum in seine bestimmungsgemäße Konfiguration gebracht wird - beispielsweise der Gegenstand selbst oder der Zwischenträger - können die einzelnen Schritte des Verfahrens auch an unterschiedlichen Orten und ohne einen zeitlichen Zusammenhang erfolgen, da der Kabelbaum bzw. seine einzelnen Flachleiterabschnitte an dem Gegenstand bzw. dem Zwischenträger fixiert ist.

Die erfindungsgemäßen Verfahren eignen sich insbesondere dazu, größere Gegenstände mit dezentral angeordneten elektrischen/elektronischen Geräten in der beanspruchten Art und Weise zu bestücken. Aus diesem Grunde ist eine bevorzugte Verwendung dieser Verfahren auf die Bestükkung eines Türtechnikträgers einer Türe eines Kraftfahrzeuges gerichtet.

Das beanspruchte Bestückungssystem umfaßt neben den notwendigen elektrischen/elektronischen Geräten und den flexiblen Flachleitern zur Ausbildung des Kabelbaumes als Kernstück den zu bestückenden Gegenstand selbst, der zu Bereitstellung einer Kontaktierung der Geräte mit den Flachleitern Elemente zur Ausbildung des einen Teils eines Steckverbindungsteils unter Einbeziehung jeweils eines Flachleiterabschnittes aufweist. Das dem Gegenstand zugeordnete Element kann beispielsweise als Kontaktsteg von seiner Oberfläche abragend ausgebildet sein, wenn die Geräte mit einem männlichen Steckverbindungsteil kontaktiert werden sollen. Sollen die Geräte jedoch mit einem weiblichen Steckverbindungsteil kontaktiert werden, weist der Gegenstand entsprechende Durchbrechungen auf, in die ein männliches Steckverbindungsteil eines Gerätes einführbar ist und bei diesem Einsteckvorgang den über der Durchbrechung befindlichen Flachleiterabschnitt mitnimmt. Durch diese Maßnahme erfolgt eine Kontaktierung der Geräte unmittelbar durch die in einem Flachleiterast enthaltenen elektrischen Leiter, ohne daß diese zusätzlich mit entsprechenden Steckerteilen ausgerüstet werden müßten. Entsprechend weist diese Kontaktierung weniger elektrische Übergänge auf verglichen mit dem vorbekannten Stand der Technik.

Das System kann ferner einen Zwischenträger mit einer gegenüber der Oberfläche des zu bestückenden Gegenstandes negativen Oberfläche umfassen, auf der die Anordnung und Ausbildung des aus einzelnen Flachleitern gebildeten Kabelbaumes erfolgt.

Nachfolgend wird die Erfindung anhand von Ausführungsbeispielen unter Bezugnahme auf die beigefügten Figuren beschrieben. Es zeigen:
- **Fig. 1:**: Ein Flußdiagramm darstellend zwei Verfahren zum Bestükken eines Trägers mit Flachleitern und elektrischen/elektronischen Geräten,
- **Fig. 2:**: Eine schematische Draufsicht auf einen Träger, der mit flexiblen Flachleitern und verschiedenen elektrischen/elektronischen Geräten zu bestücken ist,
- **Fig. 3:**: Der Träger der Figur 1 mit mehreren darauf angeordneten flexiblen Flachleitern,
- **Fig. 4:**: Eine Vergrößerung des Endabschnittes eines Flachleiters der Figur 3,
- **Fig. 5:**: Einen Schnitt durch die Anordnung der Figur 4 entlang der darin gezeigten Linie A-B,
- **Fig. 6:**: Eine schematische Draufsicht auf einen Zwischenträger zum Bestücken eines Türtechnikträgers eines Kraftfahrzeuges mit einem aus einzelnen flexiblen Flachleitern gebildeten Kabelbaum sowie mit elektrischen/elektronischen Geräten,
- **Fig. 7:**: Der Zwischenträger der Figur 6 mit mehreren darauf angeordneten einzelnen Flachleitern,
- **Fig. 8a-8d:**: Die einzelnen Verfahrensschritte zur Ausbildung eines dem Türtechnikträger zugeordneten männlichen Steckverbindungsteils unter Einsatz des Zwischenträgers der Figur 6,
- **Fig. 9:**: Einen schematischen Querschnitt durch ein dem Türtechnikträger zugeordnetes Steckverbindungsteil mit einem darauf angeordneten elektrischen/elektronischen Gerät und
- **Fig. 10:**: Der fertig bestückte Türtechnikträger in einer schematisierten Draufsicht.

Ein Verfahren zum Bestücken eines Trägers mit dezentral angeordneten elektrischen/elektronischen Geräten sowie mit einem Kabelbaum gebildet aus einzelnen flexiblen Flachleiterabschnitten ist in Figur 1 in zwei unterschiedlichen Variationen gezeigt, wobei das Verfahren der linken Spalte der Figur 1 einen Träger vorsieht, auf dem sämtliche Verfahrensschritte durchgeführt werden, während das in der rechten Spalte dargestellte Verfahren auf den Einsatz eines Zwischenträgers zurückgreift.

Das erst genannte Verfahren umfaßt in einem ersten Schritt das Bereitstellen entsprechend konfektionierter Flachleiterabschnitte F₁ - F₄ sowie eines Trägers 1 der beispielsweise ein Türtechnikträger sein kann (vgl. Figur 2). Bei den Flachleiterabschnitten F₁ - F₄ handelt es sich um flexible Folienleiter, bei denen zwischen zwei als Isolator dienenden Polyesterfolien parallel und mit Abstand zueinander angeordnete Kupferleiter enthalten sind, und die von handelsüblichen Rollen abgerollt und abgelängt worden sind. Die Flachleiterabschnitte F₂ - F₄ sind an ihren beiden Enden jeweils auf gegenüberliegenden Oberseiten abisoliert, so daß die in den Flachleiterabschnitten F₂ - F₄ enthaltene Leiter an den jeweiligen Oberflächen freigelegt sind. Der Flachleiterabschnitt F₁ dient als Hauptleitung eines aus den Flachleiterabschnitten F₁ - F₄ zu erstellenden Kabelbaumes 2 und ist im Bereich derjenigen Abschnitte, in denen die Abgänge für die Flachleiterabschnitte F₂ - F₄ vorgesehen sind, oberseitig bezüglich derjenigen Leiter abisoliert, die die in den jeweils abgehenden Flachleiterabschnitten F₂ - F₄ enthaltenen Leiter elektrisch kontaktieren sollen.
Der Träger 1 umfaßt drei Durchbrechungen D, die zum Eingreifen eines Schweißapparates vorgesehen sind. Ferner umfaßt der Träger 1 vorbezeichnete Positionen P₁ - P₃, an denen drei elektrische/elektronische Geräte positioniert werden sollen. In jeder Bestückungsposition P₁ - P₃ ist ein von der Oberfläche des als steife flache Platte ausgestalteten Trägers 1 abragend ein Kontaktsteg K₁ - K₃ abragend angeordnet. Die Kontaktstege K₁ - K₃ dienen - wie weiter unten dargelegt - zur Ausbildung eines männlichen Steckverbindungsteils unter Einbeziehung der diesbezüglich abisolierten Enden der Flachleiterabschnitte F₂ - F₄.

Nachdem die entsprechend konfektionierten Flachleiterabschnitte F₁ - F₄ sowie der Träger 1 bereitgestellt worden sind, wird anschließend der Träger 1 mit den einzelnen Flachleiterabschnitten F₁ - F₄ bestückt (vgl. Figur 3). Zunächst wird der Flachleiterabschnitt F₁ mit seinen abisolierten Abschnitten von der Oberfläche des Trägers 1 wegweisend auf den Träger 1 aufgelegt. Dabei wird der Flachleitungsabschnitt F₁ so über den Durchbrechungen D des Trägers 1 angeordnet, daß die oberseitig abisolierten Abschnitte innerhalb der Durchbrechungen D angeordnet sind. Die weiteren Flachleiterabschnitte F₂ - F₄ dienen zum Realisieren von Abgängen von dem Flachleiterabschnitt F₁. Die Flachleiterabschnitte F₂ - F₄ werden mit ihrer zur Ausbildung der Steckverbindungsteile mit dem Kontaktstegen K₁ - K₃ abisolierten Abschnitten nach oben weisend auf dem Träger 1 und den Flachleiterabschnitt F₁ überlappend angeordnet. Die unterseitig freigelegten Leiter der Flachleiterabschnitte F₂ - F₄ liegen nunmehr auf den vorbestimmten freiliegenden Leitern des Flachleiterabschnittes F₁ auf.

Zum Verbinden der Leiter des Flachleiterabschnittes F₁ mit denjenigen, der Flachleiterabschnitte F₂ - F₄ wird nunmehr der Träger 1 einem Schweißautomaten zugeführt, in dem sukzessive eine Verschweißung der einen Durchbruch D zugeordneten Leiter erfolgt. In Abhängigkeit von dem gewünschten Fügeverfahren wird nach einem Bestücken des Trägers 1 mit dem Flachleiterabschnitt F₁ und vor dem Anordnen der als Abgänge dienenden Flachleiterabschnitte F₂ - F₄ auf die freigelegten Leiter des Flachleiterabschnittes F₁ eine Lötpaste aufgetragen.

Nachdem die elektrischen Leiter jeweilig kontaktiert sind, ist der aus den einzelnen Flachleiterabschnitten F₁ - F₄ gebildete Kabelbaum 2 fertiggestellt. Bereits zuvor ist der Flachleiterabschnitt F₁ mit einem Steckerteil 3 zum Anschließen des Kabelbaums 2 ausgerüstet worden.

Die einzelnen Flachleiterabschnitte F₁ - F₄ sind zweckmäßigerweise auf dem Träger 1, beispielsweise durch Klebepunkte oder Clip- oder Rastverbindungen fixiert, wobei dieses Fixieren bereits beim Anordnen der einzelnen Flachleiterabschnitte F₁ - F₄ auf dem Träger 1 vorgenommen worden ist.

In der in Figur 4 vergrößerten Darstellung des freien Endes des Flachleiterabschnittes F₃ ist die Anordnung des oberseitig abisolierten Flachleiterabschnittes F₃ zu dem darunter befindlichen Kontaktstift K₂ dargestellt; entsprechendes gilt für die Enden der weiteren Flachleiterabschnitte F₂ bzw. F₄. Der in Figur 5 gezeigte Längsschnitt der Anordnung der Figur 4 macht deutlich, daß das abisolierte Ende des Flachleiterabschnitts F₃ den von dem Träger 1 nach oben abragenden Kontaktsteg K₂ umgibt, so daß auf diese Weise ein männliches Steckerteil mit vier durch die Leiter L des Flachleiterabschnittes F₃ gebildeten nebeneinanderliegenden Kontaktzungen erstellt ist. Eine Anbindung der Unterseite des Flachleiterabschnitts F₃ an den Kontaktsteg K₂ kann beispielsweise durch eine Klebung oder durch einen Haltering, der etwa im Bereich der Hohlkehle befestigt ist, erfolgen. Wie sich aus der Beschreibung der späteren Bestückung der Trägerplatte 1 ergeben wird, ist bei dieser Verbindung lediglich sicher zu stellen, daß der den Kontaktsteg K₂ umgebende Abschnitt des Flachleiterabschnitts F₃ in etwa in der in Figur 5 gezeigten Position verbleibt.

Der auf diese Weise mit dem Kabelbaum 2 bestückte Träger 1 wird anschließend mit den für die Positionen P₁ - P₃ vorgesehenen elektrischen/elektronischen Geräten bestückt (siehe weiter unten zu Figuren 9 und 10).

Um bis zu diesem Verfahrensschritt zu gelangen, kann, beispielsweise für den Fall, daß Durchbrechungen wie zu dem Ausführungsbeispiel der Figuren 1 bis 5 beschrieben in dem Träger nicht vorgesehen sind, ein Zwischenträger 4, wie in Figur 6 gezeigt, eingesetzt werden, auf dem die Anordnung und die Montage eines Kabelbaums 5 erfolgt. Die zur Bestückung des Zwischenträgers 4 vorgesehene Oberfläche stellt die Negativform zu der Oberfläche des eigentlichen zu bestückenden Gegenstandes dar, der in diesem Ausführungsbeispiel ein Türtechnikträger 6 ist. Da im Rahmen dieses Verfahrens eine Übergabe des gebildeten Kabelbaumes 5 von dem Zwischenträger 4 auf den Türtechnikträger 6 vorgesehen ist, sind auch die notwendigen Anordnungen auf dem Zwischenträger 4 gegenüber der Anordnung auf dem Türtechnikträger 6 spiegelverkehrt vorgesehen. Der Zwischenträger 4 umfaßt ebenfalls Durchbrüche D' zum Ansetzen eines Schweißautomaten. An denjenigen Stellen, an denen unter Einbeziehung der freien Enden von Flachleiterabschnitten männliche Steckverbindungsteile auf dem Türtechnikträger 6 ausgebildet werden sollen, weist der Zwischenträger 4 Montageschlitze M₁ - M₃ auf. Zur Bestückung des Zwischenträgers 4 werden gleichfalls Flachleiterabschnitte F₁' - F₄' eingesetzt. Im Gegensatz zu einer Fixierung der einzelnen Flachleiterabschnitte F₁ - F₄ bei ihrer Anordnung auf dem Träger 1 werden bei Verwendung des Zwischenträgers 4 die Flachleiterabschnitte F₁' - F₄' nur soweit auf dem Zwischenträger 4 fixiert, daß diese bei dem nachfolgenden Schritt der Übergabe ohne weiteres wieder von dem Zwischenträger 4 gelöst werden können. Die Anordnung der Flachleiterabschnitte F₁' - F₄' (vgl. Figur 7) erfolgt entsprechend dem zuvor beschriebenen Ausführungsbeispiel, wobei die von dem Flachleiterabschnitt F₁' abgehenden Flachleiterabschnitte F₂' - F₄' an ihren beiden Enden an derselben Oberseite abisoliert sind, um zum einen die entsprechenden Leiter in dem Flachleiterabschnitt F₁' zu kontaktieren und zum anderen das gewünschte Steckverbindungsteil ausbilden zu können.

Anschließend wird durch ein Fügeverfahren die elektrische Verbindung zwischen Leitern des Flachleiterabschnittes F₁' und den Leitern der Flachleiterabschnitte F₂' - F₄' hergestellt.

Die Übergabe des nunmehr fertiggestellten Kabelbaums 5 auf den Türtechnikträger 6 ist in einer Vergrößerung des Bereiches des Montageschlitzes M₂ in den Figuren 8a bis 8d dargestellt. Die Übergabe des Kabelbaums 5 auf den Türtechnikträger 6 erfolgt durch ein Zusammenführen von Zwischenträger 4 mit dem Kabelbaum 5 und Türtechnikträger 6, wie dies schematisiert in Figur 8b erkennbar ist. Der Türtechnikträger 6 umfaßt einen Kontaktsteg K₄, dessen beide seitlichen Oberflächen mit jeweils einem Klebepunkt KL beschichtet ist; ein weiterer Klebepunkt KL befindet sich an der Unterseite des Türtechnikträgers 6 im Bereich des zu platzierenden Folienleiterabschnittes F₃'. Der Montageschlitz M₂ des Zwischenträgers 4 stellt für den Kontaktsteg K₄ eine Matrize dar, in die der Kontaktsteg K₄ als dazugehörige Patrize beim Zusammenführen von Zwischenträger 4 und Türtechnikträger 6 eingeführt wird. Bei diesem Vorgang des Einführens des Kontaktsteges K₄ in den Montageschlitz M₂ legt sich der Endabschnitt des Folienleiterabschnittes F₃' mit seinen freigelegten Leitern L um den Kontaktsteg K₄ des Türtechnikträgers 6, wie in Figur 8c dargestellt.

Nach Aushärten des Klebers der Klebepunkte KL wird anschließend der Zwischenträger 4 von dem Türtechnikträger 6 entfernt, so daß nunmehr der Kabelbaum 5 an dem Türtechnikträger 6 unter Ausbildung der gewünschten männlichen Steckverbindungsteile S_{M} befestigt ist. Der Türtechnikträger 6 ist anschließend zur Bestückung mit den notwendigen elektrischen/elektronischen Geräten bereit.

Eine Bestückung des Türtechnikträgers 6 - entsprechendes gilt für den Träger 1 - erfolgt mit solchen Geräten, die jeweils ein komplementär zu dem auf dem Türtechnikträger 6 gebildeten männlichen Steckverbindungsteil S_{M} ausgebildetes Steckverbindungsteil S_{W} aufweisen. Auf das männliche Steckverbindungsteil S_{M} aufgesetzt ist ein weibliches Gegenstück S_{W} mit entsprechenden Kontaktlamellen, die unter einer gewissen Vorspannung stehend an der Oberseite der freiliegenden Leiter L des männlichen Steckverbindungsteils S_{M} anliegen. Das Gerät ist in Figur 9 mit dem Bezugszeichen 7 gekennzeichnet und lediglich schematisiert dargestellt. Das Gerät 7 liegt auf dem Türtechnikträger 6 auf und umfaßt einen Kabeleinlaßkanal 8 zum Überbrücken des Flachleiterabschnittes F₃'. Positioniert ist das Gerät 7 an der der Position P₂ der Figur 2 entsprechenden Stelle auf dem Türtechnikträger 6. Das Gerät 7 ist mit dem Türtechnikträger 6 durch mehrere clipsartige Verrastungen verbunden.

Figur 10 zeigt schematisiert den mit dem Kabelbaum 5 und den Geräten 7, 9, 10 fertig bestückten Türtechnikträger 6. Der Türtechnikträger 6, der formstabil und steif ist, dient nachfolgend vor seinem Einbau in die Türe eines Kraftfahrzeuges gleichfalls als Transport- und Lagermodul für die gesamte Anordnung. Bei einer Durchführung des beschriebenen Verfahrens ohne Einsatz eines Zwischenträgers dient der Träger zudem als Montagetisch. Die gleichzeitige Ausbildung der dem Träger 1 bzw. dem Türtechnikträger 6 zugeordneten Steckverbindungsteile, wobei die freigelegten L der Flachleiterabschnitte F₂ - F₄ bzw. F₂' - F₄' die Kontaktteile der Steckverbindungsteile bilden, spart zudem den Anschluß eigener Steckverbindungsteile an den freien Enden der Flachleiterabschnitte. Aus der Beschreibung wird ferner deutlich, daß eine Montage der elektrischen/elektronischen Geräte 7, 9, 10 denkbar einfach erfolgt, wobei automatisch bei der beschriebenen rastenden Befestigung der Geräte 7, 9, 10 beispielsweise auf dem Türtechnikträger 6 die elektrische Verbindung durch Einführen des männlichen Steckverbindungsteils S_{M} in das entsprechende Gegenstück S_{W} erfolgt.

Das beschriebene Verfahren eignet sich aufgrund der mit einfachen Bewegungen durchzuführenden Verfahrensschritte, insbesondere auch zur Realisierung in einer Fertigungsstraße.

### Bezugszeichenliste

- 1: Träger
- 2: Kabelbaum
- 3: Steckerteil
- 4: Zwischenträger
- 5: Kabelbaum
- 6: Türtechnikträger
- 7: Elektrisches/elektronisches Gerät
- 8: Kabeleinlaßkanal
- 9: Elektrisches/elektronisches Gerät
- 10: Elektrisches/elektronisches Gerät

- D, D': Durchbrechungen
- F₁ - F₄: Flachleiterabschnitte
- F₁' - F₄': Flachleiterabschnitte
- K₁ - K₄: Kontaktsteg
- KL: Klebepunkt
- L: Elektrischer Leiter
- M₁ - M₃: Montageschlitz
- P₁ - P₃: Bestückungsposition
- S_{M}: Männliches Steckverbindungsteil
- S_{W}: Weibliches Steckverbindungsteil

## Patentansprüche

1. Verfahren zum Bestücken eines Gegenstandes (1) mit einem aus zumindest einem flexiblen Flachleiter (F₁ - F₄) gebildeten Kabelbaum (2) sowie mit an dem zumindest einen Flachleiter (F₂ - F₄) angeschlossenen elektrischen/elektronischen Geräten, **gekennzeichnet durch**:
- Bereitstellen des Gegenstandes (1) sowie des zumindest einen, auf dem Gegenstand (1) zu montierenden Flachleiters (F₁ - F₄), wobei in denjenigen Abschnitten des Flachleiters (F₂ - F₄), mit denen die auf dem Gegenstand (1) zu montierenden elektrischen/elektronischen Geräten kontaktiert werden sollen, die darin enthaltenen elektrischen Leiter zum Kontaktieren der elektrischen/elektronischen Geräte zuvor zumindest einseitig freigelegt worden sind,
- Anordnen des zumindest einen Flachleiters (F₁ - F₄) in seiner bestimmungsgemäßen Ausdehnung und Erstreckung auf dem Gegenstand (1), wobei diejenigen Abschnitte des zumindest einen Flachleiters (F₁ - F₄) mit den freigelegten elektrischen Leitern zum späteren Kontaktieren der elektrischen/elektronischen Geräten über ein Element zur Ausbildung des einen Teils eines Steckverbinders zum Kontaktieren der auf dem Gegenstand zu montierenden elektrischen/elektronischen Geräte aufliegen und
- Bestücken des Gegenstandes (1) mit den elektrischen/elektronischen Geräten, die jeweils ein dem dem Gegenstand (1) zugeordneten Element zur Ausbildung des Steckverbinders passendes Gegensteckverbindungsteil aufweisen und zu ihrer elektrischen Kontaktierung mit den dem Gegenstand (1) zugeordneten Steckverbindungsteil in Eingriff gestellt sowie an dem Gegenstand befestigt werden.

2. Verfahren nach Anspruch 1, **dadurch gekennzeichnet, daß** der Gegenstand (1) zur Ausbildung des ihm zugeordneten Steckverbindungsteils über abragende Kontaktstege (4) verfügt, über die die Abschnitte des zumindest einen Flachleiters (F₂ - F₄) mit den freigelegten elektrischen Leitern von der Oberfläche des Gegenstandes (1) wegweisend zum späteren Kontaktieren der elektrischen/elektronischen Geräte, die einen zu dem jeweiligen männlichen Steckverbindungsteil des Gegenstandes (1) passendes weibliches Steckverbindungsteil aufweisen, aufgelegt werden.

3. Verfahren nach Anspruch 2, **dadurch gekennzeichnet, daß** bei dem Schritt des Anordnens des zumindest einen Flachleiters (F₁ - F₄) auf dem Gegenstand ein Fixieren des Flachleiters (F₁ - F₄) auf dem Gegenstand (1) durchgeführt wird.

4. Verfahren nach einem der Ansprüche 1 bis 3, **dadurch gekennzeichnet, daß** zur Bestückung des Gegenstandes (1) mit dem Kabelbaum (2) mehrere, miteinander nicht in elektrischer Verbindung stehende Flachleiter (F₁ - F₄) auf dem Gegenstand (1) angeordnet werden, die zuvor in denjenigen Abschnitten in denen eine elektrische Kontaktierung zwischen den Leitern einzelner Flachleiter (F₁ - F₄) hergestellt werden soll, abisoliert worden sind, wobei die Flachleiter (F₁ - F₄) in den miteinander elektrisch zu verbindenden Abschnitten mit den freigelegten Abschnitten überlappend und aneinandergrenzend angeordnet werden, und daß in einem Verbindungsschritt die in ihrer bestimmungsgemäßen Anordnung befindlichen, aneinandergrenzenden elektrischen Leiter der einzelnen Flachleiter (F₁ - F₄) durch ein Fügeverfahren miteinander verbunden werden.

5. Verfahren zum Bestücken eines Gegenstandes (6) mit einem aus zumindest einem flexiblen Flachleiter (F₁' - F₄') gebildeten Kabelbaum (5) sowie mit an dem zumindest einen Flachleiter (F₂' - F₄') angeschlossenen elektrischen/elektronischen Geräten (7, 9, 10), **gekennzeichnet durch**:
- Bereitstellen eines Zwischenträgers (4) mit einer gegenüber der Oberfläche des zu bestückenden Gegenstandes (6) negativen Oberfläche sowie des zumindest einen, auf dem Zwischenträger (4) zu montierenden Flachleiters (F₁' - F₄'),
- Anordnen des zumindest einen Flachleiters (F₁' - F₄') in seiner bestimmungsgemäßen Ausdehnung und Erstreckung auf dem Zwischenträger (4),
- Zusammenführen des Gegenstandes (6) mit dem Zwischenträger (4) mit ihren komplementär ausgebildeten Oberflächen zueinander weisend zum Übergeben des Kabelbaumes (5) von dem Zwischenträger (4) auf den Gegenstand (6), so daß die Flachleiter (F₁' - F₄') zwischen dem Zwischenträger (4) und dem Gegenstand (6) sandwichartig angeordnet sind, wobei beim Zusammenfügen der Kabelbaum (5) an dem Gegenstand (6) fixiert wird,
- nachfolgend Entfernen des Zwischenträgers (4) von dem Gegenstand (6), und
- Bestücken des Gegenstandes (6) mit den elektrischen/elektronischen Geräten (7, 9, 10).

6. Verfahren nach Anspruch 5, **dadurch gekennzeichnet,**
- **daß** der Schritt des Bereitstellens des zumindest einen Flachleiters (F₂' - F₄') beinhaltet, daß in denjenigen Abschnitten des Flachleiters (F₂' - F₄'), mit denen die auf dem Gegenstand (6) zu montierenden elektrischen/elektronischen Geräten (7, 9, 10) kontaktiert werden sollen, die darin enthaltenen elektrischen Leiter (L) zum Kontaktieren der elektrischen/elektronischen Geräte (7, 9, 10) zumindest einseitig freigelegt worden sind und
- diejenigen Abschnitte des zumindest einen Flachleiters (F₂' - F₄') mit den freigelegten elektrischen Leitern (L) zum späteren Kontaktieren der elektrischen/elektronischen Geräte (7, 9, 10) bei dem Schritt des Anordnens über ein als Matrize dienendes Element (M₁ - M₃) zur Ausbildung des einen Teils eines Steckverbinders an dem Gegenstand (6) zum Kontaktieren der auf dem Gegenstand zu montierenden elektrischen/elektronischen Geräte (7, 9, 10) aufliegen und
- der Gegenstand (6) zur Ausbildung eines Steckverbinders zum Kontaktieren der auf dem Gegenstand (6) zu montierenden elektrischen/elektronischen Geräte (7, 9, 10) über ein Element (K₄) zur Ausbildung des einen Teils des Steckverbinders verfügt, wobei bei dem Schritt des Zusammenfügens dieses Element (K₄) als Patrize mit dem matrizenartigen Element (M₁ - M₃) des Zwischenträgers (4) das dem Gegenstand (6) zugeordnete Steckverbindungsteil gebildet wird, und
- die elektrischen/elektronischen Geräte (7, 9, 10) jeweils ein dem dem Gegenstand (6) zugeordneten Element (S_{M}) zur Ausbildung des Steckverbinders passendes Gegensteckverbindungsteil (S_{W}) aufweisen und zu ihrer elektrischen Kontaktierung mit den dem Gegenstand (6) zugeordneten Steckverbindungsteil (S_{M}) in Eingriff gestellt sowie an dem Gegenstand (6) befestigt werden.

7. Verfahren nach Anspruch 6, **dadurch gekennzeichnet, daß** der Zwischenträger (4) zur Ausbildung von dem Gegenstand (6) zugeordnete männliche Steckverbindungsteil (S_{M}) über Montageschlitze (M₁ - M₃) verfügt, über die die Abschnitte des zumindest einen Flachleiters (F₂' - F₄') mit den freigelegten elektrischen Leitern (L) zur Oberfläche des Zwischenträgers (4) weisend aufgelegt werden.

8. Verfahren nach einem der Ansprüche 5 bis 7, **dadurch gekennzeichnet, daß** zur Bestückung des Gegenstandes (6) mehrere, miteinander nicht in elektrischer Verbindung stehende Flachleiter (F₁' - F₄') auf dem Zwischenträger (4) angeordnet werden, die zuvor in denjenigen Abschnitten in denen eine elektrische Kontaktierung zwischen den Leitern (L) einzelner Flachleiter (F₁' - F₄') hergestellt werden soll, abisoliert worden sind, wobei die Flachleiter (F₁' - F₄') in den miteinander elektrisch zu verbindenden Abschnitten mit den freigelegten Abschnitten überlappend und aneinandergrenzend angeordnet werden, und daß in einem Verbindungsschritt die in ihrer bestimmungsgemäßen Anordnung befindlichen, aneinandergrenzenden elektrischen Leiter (L) der einzelnen Flachleiter (F₁' - F₄') durch ein Fügeverfahren miteinander verbunden werden, bevor sich der Schritt des Zusammenführens von Zwischenträger (4) und Gegenstand (6) zur Übergabe des Kabelbaums (5) anschließt.

9. Verwendung eines Verfahrens nach einem der Ansprüche 1 bis 8, **dadurch gekennzeichnet, daß** mit dem Verfahren als Gegenstand der Türtechnikträger einer Türe eines Kraftfahrzeuges mit den notwendigen elektrischen/elektronischen Geräten und den notwendigen elektrischen Anschluß- bzw. Verbindungsleitungen bestückt wird.

10. System mit mehreren elektrischen/elektronischen Geräten (7, 9, 10), mit einem aus zumindest einem flexiblen Flachleiter (F₁ - F₄, F₁' - F₄') gebildeten Kabelbaum (2, 5) sowie mit einem mit den elektrischen/elektronischen Geräten (7, 9, 10) zu bestückenden Gegenstand (1, 6), **dadurch gekennzeichnet, daß** der Gegenstand (1, 6) zur Ausbildung jeweils eines Steckverbindungsteils zum Kontaktieren der auf diesem zu montierenden elektrischen/elektronischen Geräte (7, 9, 10) über ein Element (K₁ - K₄) zur Ausbildung des einen Teils des Steckverbinders und die zu montierenden elektrischen/elektronischen Geräte (7, 9, 10) jeweils über ein entsprechend komplementär ausgebildetes Steckverbindungsteil (S_{W}) verfügen.

11. System nach Anspruch 10, **dadurch gekennzeichnet, daß** der Gegenstand (1, 6) zur Ausbildung von männlichen Steckverbindungsteilen (S_{M}) zum Kontaktieren der auf dem Gegenstand (1, 6) zu montierenden elektrischen/elektronischen Geräte (7, 9, 10) über von seiner Oberfläche abragende Kontaktstege (K₁ - K₄) aufweist.

12. System nach Anspruch 10 oder 11, **dadurch gekennzeichnet, daß** der Gegenstand (1) im Bereich derjenigen Stellen, an denen zwei oder mehr Leiter von Flachleitungen (F₁ - F₄) miteinander durch ein Fügeverfahren elektrisch zu verbinden sind, Durchbrechungen (D) aufweist.

13. System nach einem der Ansprüche 10 bis 11, **dadurch gekennzeichnet, daß** dem System ferner ein Zwischenträger (4) mit einer gegenüber der Oberfläche des zu bestückenden Gegenstandes (6) negativer Oberfläche zugehörig ist und als Matrize dienende Elemente (M₁ - M₃) zur Ausbildung jeweils des einen Teils eines Steckverbinders an dem Gegenstand (6) zum Kontaktieren der auf dem Gegenstand (6) zu montierenden elektrischen/elektronischen Geräte (7, 9, 10) aufweist.

14. System nach Anspruch 13, **dadurch gekennzeichnet, daß** zur Ausbildung von männlichen Steckverbindungsteilen (S_{M}) an dem Gegenstand (6) der Zwischenträger (4) als matrizenartige Elemente über Montageschlitze (M₁ - M₃) zum Einführen von dem Gegenstand (6) zugeordneten Kontaktstegen (K₄) aufweist.

15. System nach Anspruch 13 oder 14, **dadurch gekennzeichnet, daß** der Zwischenträger (4) im Bereich derjenigen Stellen, an denen zwei oder mehr Leiter von Flachleitungen (F₁' - F₄') miteinander durch ein Fügeverfahren elektrisch zu verbinden sind, Durchbrechungen (D') aufweist.

16. System nach einem der Ansprüche 9 bis 14, **dadurch gekennzeichnet, daß** der Gegenstand des System der Türtechnikträger (6) eines Kraftfahrzeuges ist.

## Claims

1. Process for assembling an object (1) with a wiring harness (2) made up of at least one flexible flat conductor (F₁ - F₄) as well as with electrical / electronic devices connected to the at least one flat conductor (F₂ - F₄), **characterised by**:
- Providing the object (1) and of the at least one flat conductor (F₁ - F₄) to be mounted on the object (1) for the purpose of which, in those segments of the flat conductor (F₂ - F₄) with which the electrical / electronic devices to be mounted on the object are to be contacted, the electrical conductors embodied in the same in order to contact the electrical / electronic devices have previously been bared on at least one end;
- Configuring the at least one flat conductor (F₁ - F₄) in its designated extension and elongation on the object (1), for which purpose those segments of the at least one flat conductor (F₁ - F₄) come to lie with their bared electrical conductors intended for contacting the electrical / electronic devices over an element for forming the one part of a connector for contacting the electrical / electronic devices to be mounted on the object, and
- Assembling the object (1) with the electrical / electronic devices, each of which features a mating connector element to match the element allocated to the object (1) for the purpose of forming the connector and is brought into engagement with the connector element allocated to the object (1) for the purpose of electrically contacting the same, as well as being fastened to the object.

2. Process in accordance with Claim 1, **characterised by** the fact that the object (1), for the purpose of constituting the connector element allocated to the same, is provided with projecting contact bars (4) by way of which the segments of the at least one flat conductor (F₂ - F₄) come to lie with their exposed electrical conductors facing away from the surface of the object (1) for the purpose of later contacting the electrical / electronic devices that show a female connector element to match the respective male connector element of the object (1).

3. Process in accordance with Claim 2, **characterised by** the fact that in the course of the step of configuring the at least one flat conductor (F₁ - F₄) on the object, a fastening of the flat conductor (F₁ - F₄) onto the object (1) is accomplished.

4. Process in accordance with any of Claims 1 to 3, **characterised by** the fact that, for the purpose of assembling the object (1) with the wiring harness (2), a plurality of flat conductors (F₁ - F₄) which are not electrically interconnected are arranged on the object (1) having previously been stripped in those segments in which an electrical contact between the conductors of individual flat conductors (F₁ - F₄) is to be established, for which the flat conductors (F₁ - F₄) are arranged in the segments to be electrically interconnected with their bared segments overlapping and contiguous with each other, and that in a connecting step the electrical conductors of the individual flat conductors (F₁ - F₄), which are located in their designated configuration and contiguous to each other, are connected to each other by means of a joining process.

5. Process for assembling an object (6) with a wiring harness (5) fashioned from at least one flexible individual flat conductor (F₁'- F₄') and with electrical / electronic devices (7, 8, 10) connected to the at least one flat conductor (F₂'- F₄'),
**characterised by**:
- Providing a sub-carrier (4) with a negative surface as opposed to the surface of the object (6) to be assembled, as well as the at least one flat conductor (F₁'- F₄') to be mounted on the sub-carrier (4),
- Configuring the at least one flat conductor (F₁'- F₄') in its designated expansion and elongation on the sub-carrier (4),
- Bringing together the object (6) and the sub-carrier (4) with their complementary surfaces facing each other in order to transfer the wiring harness (5) from the sub-carrier (4) to the object (6) so that the flat conductors (F₁'- F₄') are arranged sandwich-like between the sub-carrier (4) and the object (6), with the wiring harness (5) being localised on the object (6) during the joining procedure,
- The subsequent removal of the sub-carrier (4) from the object (6), and
- The assembly of the object (6) with the electrical / electronic devices (7, 9, 10).

6. Process in accordance with Claim 5, **characterised by** the fact
- that the step for providing the at least one flat conductor (F₂'- F₄') includes the electrical conductors (L) contained in those segments of the flat conductor (F₂'- F₄') with which the electrical / electronic devices (7, 9, 10) to be mounted on the object (6) are to be contacted having been stripped on at least one end, and
- that for the purpose of later contacting the electrical / electronic devices (7, 9, 10) during the configuring step, those segments of the at least one flat conductor (F₂'- F₄') come to lie with their bared electrical conductors (L) on the object (6) by way of an element (M₁ - M₃) serving as a female part for configuring the one part of a connector element on the object (6) in order to contact the electrical / electronic devices (7, 9, 10) to be mounted on the object (6), and
- that for the purpose of fashioning a connector for contacting the electrical / electronic devices (7, 9, 10) to be mounted on the object (6), the object (6) features an element for fashioning the one part of the connector, whereby the connector element allocated to the object (6) is formed during the step for joining this element (K₄) as a male part to the female-like element (M₁ - M₃) of the sub-carrier (4), and
- that each of the electrical / electronic devices (7, 9, 10) features an element (S_{M}) allocated to the object (6) for the purpose of fashioning the mating connector element (S_{W}) to match the connector and, for the purpose of its electrical contacting, is brought into engagement with the connector element (S_{M}) allocated to the object (6) as well as being fastened to the object (6).

7. Process in accordance with Claim 6, **characterised by** the fact that, for the purpose of fashioning a male connector element (S_{M}) allocated to the object (6), the sub-carrier (4) features assembly slots (M₁ - M₃) by means of which the segments of the at least one flat conductor (F₂'- F₄') are brought into contact with the bared electrical conductors (L) facing towards the surface of the sub-carrier (4).

8. Process in accordance with any of Claims 5 to 7, **characterised by** the fact that in order to assemble the object (6), a plurality of flat conductors (F₁'- F₄') that are not electrically connected to each other are arranged on the sub-carrier (4) having previously been stripped in those segments in which an electrical contact is to be established between the conductors (L) of individual flat conductors (F₁'- F₄'), for which the flat conductors (F₁'- F₄') are arranged at the segments to be electrically connected to each other with the bared segments overlapping and contiguous to each other and that the contiguous electrical conductors (L) of the individual flat conductors (F₁'- F₄') which are in their designated configuration are interconnected in one connecting step prior to the subsequent step of joining the sub-carrier (4) and the object (6) for the purpose of transferring the wiring harness (5).

9. Application of a process in accordance with any of Claims 1 to 8, **characterised by** the fact that the door technology carrier of a door of a motor vehicle, being the object, is assembled with the necessary electrical / electronic devices and the necessary electrical termination and/or connecting lines using this process.

10. System with a plurality of electrical / electronic devices (7, 9, 10) with a wiring harness (2, 5) fashioned from at least one flexible flat conductor (F₁- F₄), (F₁'-F₄') and with an object (1, 6) to be assembled with the electrical / electronic devices (7, 9, 10), **characterised by** the fact that in order to constitute a connector element for contacting the electrical / electronic devices (7, 9, 10) to be mounted on the object (1, 6), the object (1, 6) disposes of an element (K₁ - K₄) for fashioning the one part of the connector (S_{M}) and each of the electrical / electronic devices (7, 9, 10) to be assembled shows a corresponding connector element (S_{W}) fashioned complementary to the same.

11. System in accordance with Claim 10, **characterised by** the fact that in order to fashion male connector elements (S_{M}) for contacting the electrical / electronic devices (7, 9, 10) to be mounted on the object (1, 6), the object (1, 6) features contact bars (K₁ - K₃) projecting from its surface.

12. System in accordance with Claim 10 or Claim 11, **characterised by** the fact that the object (1) features cut-outs (D) in the region of such places at which two or more conductors of flat conductors (F₁- F₄) are to be electrically connected by means of a joining process.

13. System in accordance with any of Claims 10 to 11, **characterised by** the fact that a sub-carrier (4) with a negative surface as opposed to the surface of the object (6) to be assembled also belongs to the system and features elements (M₁ - M₃) serving as female parts for the purpose of fashioning the respective one part of a connecter on the object (6) in order to contact the electrical / electronic devices (7, 9, 10) to be mounted on the object (6).

14. System in accordance with Claim 13, **characterised by** the fact that the sub-carrier (4) features assembly slots (M₁ - M₃) as female-type elements for inserting contact bars (K₄) allocated to the object (6) for the purpose of fashioning male connector elements (S_{M}) on the object (6).

15. System in accordance with Claim 13 or Claim 14, **characterised by** the fact that the sub-carrier (4) features cut-outs (D') in the region of those positions at which two or more conductors of flat conductors (F₁'- F₄') are to be electrically connected by means of a joining process.

16. System in accordance with any of Claims 9 to 14, **characterised by** the fact that the object of the system is the door technology carrier (6) of a motor vehicle.

## Revendications

1. Procédé pour l'équipement d'un objet (1) avec un faisceau de câbles (2) comprenant au moins un conducteur plat (F₁-F₄) flexible, ainsi qu'avec des appareils électriques / électroniques raccordés au conducteur plat (F₂-F₄) au moins prévu,
**caractérisé par**
- mise à disposition de l'objet (1) ainsi que du conducteur plat (F₁-F₄) au moins prévu, devant être monté sur l'objet (1), les conducteurs électriques, compris dans les sections du conducteur plat (F₂-F₄), avec lesquelles le contact doit être établi avec les appareils électriques / électroniques à monter sur ledit objet (1), étant dégagés préalablement, au moins sur un côté,
- agencement, sur l'objet (1), du conducteur plat (F₁-F₄) au moins prévu, dans sa largeur et son étendue conformes au but d'utilisation, les sections du conducteur plat (F₁-F₄) au moins prévu, qui présentent les conducteurs électriques dégagés pour l'établissement du contact ultérieur avec les appareils électriques / électroniques, portent sur un élément pour former la partie d'un connecteur à fiches pour la connexion des appareils électriques / électroniques à monter sur l'objet, et
- équipement de l'objet (1) avec les appareils électriques / électroniques qui présentent chacun, pour la réalisation du connecteur à fiches, une contrefiche adaptée à la fiche associée à l'objet (1), et qui, pour l'établissement du contact, viennent en engagement avec la partie du connecteur à fiches associée à l'objet (1), et sont fixés audit objet.

2. Procédé selon la revendication 1, **caractérisé en ce que** l'objet (1), pour la réalisation de la partie du connecteur à fiche qui lui est associée, dispose de pattes de contact (4) sur lesquelles sont appliquées les sections du conducteur plat (F₂-F₄) au moins prévu, avec les conducteurs électriques dégagés orientés à l'opposé de la surface de l'objet (1) pour la connexion ultérieure des appareils électriques / électroniques qui présentent une fiche femelle adaptée à la fiche mâle de l'objet (1).

3. Procédé selon la revendication 2, **caractérisé en ce que**, au cours de l'étape de l'agencement sur l'objet (1) du conducteur plat (F₁-F₄) au moins prévu, est effectuée une fixation dudit conducteur plat (F₁-F₄) sur ledit l'objet (1).

4. Procédé selon l'une des revendications 1 à 3, **caractérisé en ce que** pour l'équipement de l'objet (1) avec le faisceau de câbles (2), sont agencés sur ledit objet (1) plusieurs conducteurs plats (F₁ - F₄), non reliés électriquement entre eux, et ayant été préalablement dénudés dans les sections, dans lesquelles doit être établi le contact entre les conducteurs de différents conducteurs plats (F₁ - F₄), lesdits conducteurs plats (F₁ - F₄) étant disposés, dans les sections à mettre en contact électrique, en chevauchement avec les sections dégagées et contigus, et que, dans le cadre d'une étape de jonction, les conducteurs électriques des conducteurs plats (F₁ - F₄), contigus conformément à leur destination, sont reliés ensemble selon un procédé de jonction.

5. Procédé pour l'équipement d'un objet (6) avec un faisceau de câbles (5) comprenant au moins un conducteur plat (F₁'-F₄') flexible, ainsi qu'avec des appareils électriques / électroniques (7, 9, 10) raccordés au conducteur plat (F₂' - F₄') au moins prévu, **caractérisé par**
- mise à disposition d'un support intermédiaire (4) avec une surface négative par rapport à la surface de l'objet (6) à équiper, ainsi que du conducteur plat (F₁'- F₄') á monter sur le support intermédiaire (4),
- agencement sur le support intermédiaire (4) du conducteur plat (F₁'- F₄') au moins prévu, sur une largeur et une étendue conformes à sa destination,
- assemblage de l'objet (6) et du support intermédiaire (4) avec leurs surfaces se complétant orientées l'une vers l'autre pour le passage du faisceau de câbles (5) du support intermédiaire (4) à l'objet (6) de sorte que les conducteurs plats (F₁'-F₄') se trouvent disposés en sandwich entre le support intermédiaire (4) et l'objet (6), le faisceau de câbles (5) étant fixé au l'objet lors de l'assemblage,
- enlèvement du support intermédiaire (4) de l'objet (6), et
- équipement de l'objet (6) avec les appareils électriques/ électroniques (7, 9, 10).

6. Procédé selon la revendication 5, **caractérisé en ce que**
- l'étape de la mise à disposition du conducteur plat (F₂'-F₄') au moins prévu sous-entend que, dans les sections du conducteur plat (F₂'-F₄') avec lesquelles le contact doit être établi avec les appareils électriques/électroniques (7, 9, 10) à monter sur l'objet (6), les conducteurs électriques (L) y compris ont été dégagés au moins sur un côté pour l'établissement du contact avec les appareils électriques/électroniques (7, 9, 10), et
- les sections du conducteur plat (F₂'-F₄') au moins prévu présentant les conducteurs électriques (L) dégagés pour l'établissement ultérieur du contact ultérieur avec les appareils électriques / électroniques (7, 9, 10) sont appliqués, lors de l'étape de l'agencement, sur un élément (M₁ - M₃) servant de matrice, pour la réalisation de la partie du connecteur à fiches sur l'objet (6) pour l'établissement du contact avec les appareils électriques / électroniques (7, 9, 10) à monter sur l'objet, et
- l'objet (6), pour la réalisation d'un connecteur à fiches pour l'établissement du contact avec les appareils électriques / électroniques (7, 9, 10) à monter sur l'objet (6), dispose d'un élément (K₄) pour la réalisation d'une partie dudit connecteur à fiches, la pièce de connexion enfichable associée à l'objet étant réalisée lors de l'assemblage de cet élément (K₄), en tant que qu'élément mâle, à l'élément femelle (M₁₋ M₃) du support intermédiaire (4), et
- les appareils électriques / électroniques (7, 9, 10) présentent chacun une contrefiche (S_{W}) adaptée à la fiche (S_{M}) associée à l'objet (6) pour la réalisation du connecteur à fiches, et entrent en engagement avec la fiche (S_{M}) pour l'établissement de leur contact électrique avec la fiche (S_{M}) associée à l'objet, et sont fixés à l'objet

7. Procédé selon la revendication 6, **caractérisé en ce que** le support intermédiaire (4), pour la réalisation de la fiche mâle (S_{M}) associée à l'objet (6), dispose de fentes de montage (M₁ - M₃), sur lesquelles les sections du conducteur plat (F₂'-F₄') au moins prévu sont appliquées, les conducteurs électriques (L) dégagés étant orientés vers la face supérieure du support intermédiaire (4).

8. Procédé selon l'une des revendications 5 à 7 **caractérisé en ce que**, pour l'équipement de l'objet (6) sont disposés sur le support intermédiaire (4) plusieurs conducteurs plats (F₁'-F₄') non reliés ensemble au niveau électrique, qui ont été auparavant dénudés dans les sections dans lesquelles un contact électrique doit être établi entre les conducteurs (L) de différents conducteurs plats (F₁'-F₄'), les conducteurs plats (F₁'-F₄') sont disposés en superposition et de manière contigüe, dans les sections dégagées, et que, dans le cadre d'une étape de jonction, les conducteurs électriques (L) contigus des différents conducteurs plats (F₁'-F₄'), dans leur disposition prévue, sont reliés ensemble selon un procédé de jonction, avant que suive l'étape de l'assemblage du support intermédiaire (4) et de l'objet (6) pour le transfert du faisceau de câbles (5).

9. Utilisation d'un procédé selon l'une des revendications 1 à 8, **caractérisé en ce que**, avec ledit procédé, le support pour composants techniques de portières d'un véhicule automobile est équipé, en tant qu'objet, avec les appareils électriques / électroniques nécessaires ainsi qu'avec les conduites de raccordement et de liaison électriques, nécessaires.

10. Système avec plusieurs appareils électriques / électroniques (7, 9, 10), avec un faisceau de câbles (2, 5) formé d'au moins un conducteur plat (F₁-F₄, F₁'-F₄') flexible, ainsi qu'avec un objet (1, 6) à équiper avec des appareils électriques/électroniques (7, 9, 10), **caractérisé en ce que**, l'objet (1, 6), pour la réalisation d'un élément de connecteur à fiches pour l'établissement du contact avec les appareils électriques / électroniques (7, 9, 10) à monter sur ledit objet dispose d'un élément (K₁ - K₄) pour la réalisation de l'une des parties du connecteur à fiches, et les appareils électriques / électroniques (7, 9, 10) à monter disposent chacun d'une contrefiche (S_{W}) de conception complémentaire appropriée

11. Système selon la revendication 10 **caractérisé en ce que**, l'objet (1, 6), pour la réalisation de fiches mâles (S_{M}) pour l'établissement du contact avec les appareils électriques/électroniques (7, 9, 10) à monter sur l'objet (1, 6) présente des languettes de contact (K₁-K₄) qui font saillie au-dessus de sa surface

12. Système selon revendication 10 ou 11, **caractérisé en ce que**, l'objet (1) présente des passages (D) aux endroits où deux où plusieurs conducteurs de conducteurs plats (F₁ - F₄) doivent être reliés ensemble électriquement selon un procédé de jonction

13. Système selon l'une des revendications 10 à 11, **caractérisé en ce que**, de plus, un support intermédiaire (4) est associé au système avec une surface négative par rapport à la surface de l'objet (6) à équiper, et présente des éléments (M₁ - M₃) servant de matrice pour la réalisation respective de l'une des pièces d'un connecteur à fiches, associée à l'objet (6) pour l'établissement du contact des appareils électriques / électroniques (7, 9, 10) à monter sur ledit objet (6).

14. Système selon la revendication 13, **caractérisé en ce que**, pour la réalisation de fiches mâles (S_{M}) associées à l'objet (6), le support intermédiaire (4) présente, en tant qu'éléments femelles (M₁ - M₃), des fentes de montage pour l'insertion des pattes de contact (K₄) associées à l'objet (6).

15. Système selon l'une des revendications 13 ou 14 **caractérisé en ce que**, le support intermédiaire (4) présente des passages (D') aux endroits où deux où plusieurs conducteurs de conducteur plat (F₁' - F₄') doivent être reliés ensemble électriquement selon un procédé de jonction

16. Système selon l'une des revendications 9 à 14 **caractérisé en ce que**, l'objet du système est le support pour composants technique de portière (6) d'un véhicule automobile.
